# EUROPÄISCHE PATENTSCHRIFT

(11) **EP 1 950 836 B1**
(45) Veröffentlichungstag und Bekanntmachung des Hinweises auf die Patenterteilung: **09.12.2015**
(21) Anmeldenummer: 07024066.8
(22) Anmeldetag: 12.12.2007
(51) Int. Cl.: H01R 4/30, H01R 13/422

(54) **Elektrische Anschlussklemme**
Electrical terminal
Borne de connexion électrique

(30) Priorität: 24.01.2007 DE 102007004545
(43) Veröffentlichungstag der Anmeldung: 30.07.2008
(73) Patentinhaber: MC Technology GmbH, 78176 Blumberg (DE)
(72) Erfinder: Stadler, Hermann, 78166 Donaueschingen (DE); Anton, Heike, 78176 Blumberg (DE)
(74) Vertreter: Westphal, Mussgnug & Partner Patentanwälte mbB

(56) Entgegenhaltungen:
- DE-A1- 2 511 385
- DE-A1- 10 056 940
- DE-U1- 7 906 611
- DE-U1- 8 804 121
- DE-U1- 29 517 130
- DE-U1- 29 802 000

## Beschreibung

Die Erfindung betrifft eine elektrische Anschlussklemme.

Bekannt sind elektrische Anschlussklemmen, welche ein isolierendes Gehäuse aufweisen, in welchem eine Klemmkörperaufnahme mit einer Einführöffnung für einen elektrischen Leiter angeordnet ist. In die Klemmkörperaufnahme ist ein Klemmkörper einsetzbar, welcher einen sich an die Einführöffnung anschließenden Anschlussraum für den elektrischen Leiter aufweist. An dem Klemmkörper ist eine Klemmschraube derart angeordnet, dass über sie der in den Anschlussraum des Klemmkörpers eingeführte elektrische Leiter im Klemmkörper festklemmbar ist. Der Klemmkörper weist wenigstens einen elektrische Kontakt auf, über welchen der Kontakt zwischen der Anschlussklemme und beispielsweise einer Leiterplatte hergestellt werden kann, der durch eine Bodenfläche des Gehäuses zugänglich ist. Eine derartige Anschlussklemme ist beispielsweise der DE 39 01 307 A1 zu entnehmen.

Der Klemmkörper kann dabei auf unterschiedliche Arten in das isolierende Gehäuse eingesetzt werden. Gemäß der DE 39 01 307 A1 ist das Gehäuse an der Unterseite offen, so dass der Klemmkörper von unten in das isolierende Gehäuse eingeschoben werden kann, woraufhin ein einschnappbarer Boden zum Verschließen der offenen Unterseite des Gehäuses in das Gehäuse eingesetzt wird. Nachteilig dabei ist, dass derartige Gehäuse mit einem Boden nicht für oberflächenmontierbare Anschlussklemmen verwendet werden können, bei denen der Klemmkörper direkt mit der Leiterplatte verlötet werden soll. Zudem besteht ein hoher Kostenaufwand für die Fertigung des Gehäuses auf Grund des zusätzlichen Bodens.

Aus der EP 0 584 481 B1 ist eine Anschlussklemme bekannt, bei welcher das isolierende Gehäuse von vorne mit dem Klemmkörper bestückt wird und durch Einschrauben der Klemmschraube in Position gehalten wird. Auch ein derartiges Gehäuse ist nicht für oberflächenmontierbare Klemmen verwendbar.

Der DE 25 11 385 A1 ist eine elektrische Anschlussklemme zu entnehmen, welche auf die Bodenplatte des Gehäuses verzichtet. In das Gehäuse wird der Klemmkörper mit Hilfe eines Bügelkörpers eingebaut, wobei der Bügelkörper unverlierbar in dem isolierenden Gehäuse gehalten ist. Dies ist insbesondere dadurch realisiert, dass das isolierende Gehäuse eine Rastausnehmung und der Bügelkörper eine in der Rastausnehmung fassende Rastnase aufweisen. Der Bügelkörper stellt jedoch ein zusätzliches Element der elektrischen Anschlussklemme dar, dessen Herstellung und dessen Einbau mit zusätzlichen Kosten verbunden ist.

Als weiterer Stand der Technik, dem ebenfalls jeweils elektrische Anschlussklemmen zu entnehmen sind, werden die DE 295 17 130 A1, die DE 298 02 000 U1, die DE 88 04 121 U1, die DE 79 06 611 U1 und die DE 100 56 940 A1 genannt.

Die Aufgabe der Erfindung besteht daher darin, eine elektrische Anschlussklemme bereitzustellen, welche kostengünstig herzustellen ist. Dabei soll die Anschlussklemme jedoch insbesondere auch als oberflächenmontierbare Klemme realisiert werden können.

Die Aufgabe wird erfindungsgemäß gelöst durch eine Anschlussklemme mit den Merkmalen des Patentanspruchs 1.

Vorteilhafte Ausgestaltungen und Weiterbildungen der Erfindung sind in den Unteransprüchen angegeben.

Erfindungsgemäß ist das Gehäuse einstückig ausgebildet, weist eine einseitige Einschuböffnung für den Klemmkörper auf, welche sich in der Bodenfläche des Gehäuses befindet, und ist über ein Rastmechanismus an dem Klemmkörper befestigbar. Durch die einstückige Ausbildung des Gehäuses werden zunächst Herstellungskosten eingespart. Durch die einseitige Einschuböffnung kann der Klemmkörper in das isolierende Gehäuse eingeschoben werden. Dabei ist die Einschuböffnung in der Bodenfläche des Gehäuses angeordnet, damit die elektrischen Kontakte des Klemmkörpers direkt zugänglich sind und insbesondere direkt auf beispielsweise die Leiterplatte montiert werden können. Insbesondere ist es dabei möglich, auch einen Klemmkörper in das Gehäuse einzuschieben, dessen elektrischer Kontakt als SMD (Surface Mounted Device)-Fläche ausgebildet ist. Erfindungsgemäß wird das isolierende Gehäuse über einen Rastmechanismus an dem Klemmkörper befestigt. Das isolierende Gehäuse wird somit auf den Klemmkörper aufgerastet, was eine besonders einfache und kostengünstige Montage ermöglicht. Es ist weder ein weiterer Montageschritt zum Schließen des isolierenden Gehäuses mit weiteren Elementen noch ein sonstiges Befestigen des Gehäuses an dem Klemmkörper von Nöten. Insbesondere kann die Anschlussklemme besonders einfach aufgebaut werden und muss lediglich einen Klemmkörper mit der entsprechenden Klemmschraube aufweisen, ohne dass zusätzliche Elemente zur Befestigung des Klemmkörpers in dem Gehäuse von Nöten sind.

Erfindungsgemäß weist der Rastmechanismus wenigstens einen an dem Gehäuse ausgebildeten Rasthaken auf, so dass das Gehäuse nach Aufschieben auf den Klemmkörper mit dem Rasthaken an einer entsprechenden Stelle des Klemmkörpers, vorzugsweise in einer an dem Klemmkörper ausgebildete Rastausnehmung, eingreifen kann.

Damit das Gehäuse einfacher auf den Klemmkörper aufgeschoben werden kann, sind vorzugsweise in wenigstens einer an die Bodenfläche des Gehäuses angrenzenden Seitenfläche des Gehäuses ausgehend von der Bodenfläche wenigstens ein Schlitz, vorzugsweise zwei Schlitze angeordnet. Dadurch wird das Gehäuse elastischer, denn entlang des Schlitzes kann sich das Gehäuse geringfügig aufweiten, so dass ein Einschieben des Klemmkörpers in das Gehäuse, beispielsweise auch bei Überwindung der Rastmechanismen, möglich wird.

Vorzugsweise weist die Klemmkörperaufnahme eine Ausnehmung für die Klemmschraube auf, in welcher Rippen angeordnet sind, die zumindest teilweise an der Klemmschraube anliegen. Diese Rippen verhindern, dass sich die Schraube bei Vibrationen, beispielsweise beim Transport der Anschlussklemme oder beim Einbau der Anschlussklemme in entsprechend vibrierende Vorrichtungen, dreht.

Vorzugsweise ist in der der Bodenfläche des Gehäuses gegenüberliegenden Oberseite eine Öffnung angeordnet, durch welche die Klemmschraube zugänglich ist. Dadurch wird es möglich, das isolierende Gehäuse bereits bei der Montage auf den Klemmkörper aufzuschieben und gegebenenfalls die Anschlussklemme bereits auf der Leiterplatte zu montieren, jedoch auch nachträglich noch entsprechende elektrische Leiter an die Anschlussklemme anzuschließen.

Die Öffnung in der Oberseite des Gehäuses kann derart ausgebildet sein, dass auch nachträglich die Klemmschraube noch durch diese Öffnung in den Klemmkörper eingesetzt werden kann. Vorzugsweise ist der Durchmesser der Öffnung jedoch kleiner als der Durchmesser der Klemmschraube, so dass dadurch ein Verlierschutz für die Klemmschraube gegeben ist.

Bei einer besonders bevorzugten Ausführungsform der Erfindung ist der elektrische Kontakt des Klemmkörpers als Kontaktpin, insbesondere als Lötpin, oder als SMD-Fläche ausgebildet. Durch das nach unten offene Gehäuse der Anschlussklemme ist die SMD-Fläche direkt zugänglich und kann ohne weiteres direkt auf die Leiterplatte aufgesetzt werden. Auch bei Verwendung von Kontaktpins bietet das nach unten offene Gehäuse den Vorteil, dass keine entsprechenden Öffnungen in die Bodenfläche eingearbeitet werden müssen, durch welche die Kontaktpins aus der Klemmkörperaufnahme durch das Gehäuse nach außen geführt werden können. Insbesondere erhöhen derartige Öffnungen den Kostenaufwand bei der Herstellung und erschweren die Montage der Anschlussklemme.

Vorzugsweise ist die der Bodenfläche des Gehäuses gegenüberliegende Oberseite des Gehäuses als Anlagefläche für ein Bestückungsautomaten geeignet, vorzugsweise im Wesentlichen eben ausgebildet, so dass beispielsweise ein Sauggreifer an der Oberfläche angreifen kann, um die elektrischen Anschlussklemmen automatisiert verarbeiten zu können.

Die Erfindung wird anhand der nachfolgenden Figuren ausführlich erläutert. Es zeigt
- Fig. 1: eine perspektivische Ansicht eines ersten Ausführungsbeispiels der Erfindung,
- Fig. 2: einen Längsschnitt durch das Ausführungsbeispiel gemäß Figur 1,
- Fig. 3: eine perspektivische Ansicht eines zweiten Ausführungsbeispiels der Erfindung,
- Fig. 4: eine perspektivische Ansicht eines dritten Ausführungsbeispiels der Erfindung,
- Fig. 5: eine weitere perspektivische Ansicht des Ausführungsbeispiels gemäß Figur 4 und
- Fig. 6: einen Längsschnitt durch das Ausführungsbeispiel gemäß Figur 4.

Figur 1 zeigt eine perspektivische Darstellung, Figur 2 einen Längsschnitt durch ein erstes Ausführungsbeispiel einer Anschlussklemme 10. Die Anschlussklemme 10 weist ein im Wesentlichen quaderförmiges Gehäuse 20 mit einer Bodenfläche 20a, einer Oberseite 20b, einer Vorderseite 20c und einer Rückseite 20d auf. Das Gehäuse 20 ist im Wesentlichen hohl und weist eine Klemmkörperaufnahme 22 zur Aufnahme eines Klemmkörpers 30 auf. Die Bodenfläche 20a ist im Wesentlichen offen ausgebildet und bildet somit eine Einschuböffnung 24 für den Klemmkörper 30. In der Vorderseite 20c des Gehäuses 20 ist eine Einführöffnung 21 angeordnet, durch welche ein elektrischer Leiter in das Gehäuse 20 eingeführt werden kann.

Der Klemmkörper 30 ist aus einem elektrisch leitenden Material gefertigt und weist einen Anschlussraum 31 auf, welcher sich im in das Gehäuse 20 eingesetzten Zustand des Klemmkörpers 30 an die Einführöffnung 21 anschließt, so dass ein durch die Einführöffnung 21 eingeschobener elektrischer Leiter in dem Anschlussraum 31 des Klemmkörpers 30 zu liegen kommt. Der Klemmkörper 30 weist eine Gewindebohrung 32 auf, in welcher eine Klemmschraube 40 eingesetzt ist. Mit Hilfe der Klemmschraube 40 kann ein in den Anschlussraum 31 des Klemmkörpers 30 eingeführter elektrischer Leiter im Anschlussraum 31 festgeklemmt werden. Die Gewindebohrung 32 ist dabei derart in dem Klemmkörper 30 angeordnet, dass die Klemmschraube 40, wenn sie in die Gewindebohrung 32 eingedreht und wenn der Klemmkörper 30 in die Klemmkörperaufnahme 22 des Gehäuses 20 eingesetzt ist, in Richtung auf die Oberseite 20b des Gehäuses 20 weist. Die Klemmkörperaufnahme 22 weist dabei eine Ausnehmung 23 auf, in welcher die Klemmschraube 40 insbesondere mit ihrem Schraubenkopf 41 zu liegen kommt. Die Ausnehmung 23 kann in Richtung auf die Oberseite 20b des Gehäuses 20 geschlossen sein. Vorzugsweise ist sie jedoch über eine Öffnung 25, welche in der Oberseite 20b des Gehäuses 20 angeordnet ist, zugänglich, so dass durch die Öffnung 25 die Klemmschraube 40 betätigt werden kann. Die Öffnung 25 kann dabei im Wesentlichen so groß sein, wie der größte Durchmesser der Klemmschraube 40, d.h. im Wesentlichen der Durchmesser des Schraubenkopfes 41 der Klemmschraube 40, so dass die Klemmschraube 40 auch durch die Oberseite 20b des Gehäuses 20 vollständig entfernt oder neu eingesetzt werden kann. In einer alternativen Ausführungsform ist der Durchmesser der Öffnung 25 kleiner als der größte Durchmesser der Klemmschraube 40, so dass dadurch ein Verlierschutz für die Klemmschraube 40 gegeben ist.

Die Ausnehmung 23 kann Rippen, insbesondere Längsrippen aufweisen, die zumindest teilweise an der Klemmschraube 40, insbesondere an dem Schraubenkopf 41 anliegen und ein ungewolltes Drehen der Klemmschraube 40, beispielsweise bei Vibrationen, verhindern.

Die Oberfläche 20b ist im Wesentlichen eben ausgebildet, wobei in ihr höchstens die Öffnung 25 liegt. Damit ist die Oberfläche 20b als Anlagefläche für einen Bestückungsautomaten geeignet, welcher beispielsweise mit einem Sauggreifer an der Oberfläche 20b angreifen kann.

Der Klemmkörper 30 weist als elektrischen Kontakt zwei Kontaktpins, insbesondere zwei Lötpins 36 auf, die an der Seite des Klemmkörpers 30 angeordnet sind, welche der Gewindebohrung 32 gegenüberliegt, und welche somit im Wesentlichen in der Bodenfläche 20a des Gehäuses 20 zu liegen kommen. Da die Bodenfläche 20a nach unten jedoch durch die Einschuböffnung 24 geöffnet ist, ragen die Lötpins 36 durch die Bodenfläche 20a aus dem Gehäuse 20 hervor und können somit direkt auf einer Leiterplatte befestigt werden. Da die Lötpin 36 elektrisch leitend mit dem Klemmkörper 30 verbunden sind, kann auf diese Weise der elektrische Kontakt zwischen einem in den Anschlussraum 31 des Klemmkörpers 30 eingeschobenen elektrischen Leiter und einer entsprechenden Leiterbahn der Leiterplatte hergestellt werden.

Damit der Klemmkörper 30 nicht aus dem Gehäuse 20 herausfallen kann, wird das Gehäuse 20 auf den Klemmkörper 30 aufgerastet. Dazu sind an dem Gehäuse 20 im Bereich der Bodenfläche 20a Rasthaken 26 angeordnet, die nach Aufschieben des Gehäuses 20 auf den Klemmkörper 30 unter den Klemmkörper 30 greifen. Beispielsweise können dazu auch Ausnehmungen in dem Klemmkörper 30 angeordnet werden, in welche die Rasthaken 26 eingreifen. Auf diese Art und Weise wird die Montage der Anschlussklemme 10 deutlich vereinfacht, da das isolierende Gehäuse 20 lediglich über den Klemmkörper 30 geschoben werden muss und anschließend mit diesem verrastet, so dass keine weiteren Montageschritte, insbesondere keine Montage eines isolierenden Bodens von Nöten sind.

Figur 3 zeigt eine perspektivische Darstellung eines zweiten Ausführungsbeispiels der Anschlussklemme 10, wobei gleiche Teile mit den gleichen Bezugsziffern wie bei dem Ausführungsbeispiel gemäß den Figuren 1 und 2 bezeichnet sind. Die in Figur 3 dargestellte Anschlussklemme 10 unterscheidet sich von dem in den Figuren 1 und 2 dargestellten Ausführungsbeispiel der Anschlussklemme 10 dadurch, dass die vorliegende Anschlussklemme 10 zusätzlich einen Drahtschutz 50 aufweist, welcher von der der Oberseite 20b des Gehäuses 20 zugewandten Seite des Klemmkörpers 30 über die der Vorderseite 20c des Gehäuses 20 zugewandten Vorderseite des Klemmkörpers 30 in den Anschlussraum 31 des Klemmkörpers 30 geführt ist und soweit in den Anschlussraum 31 hineinragt, dass der Drahtschutz 50 unterhalb des unteren Endes der Klemmschraube 40 zu liegen kommt. Der Drahtschutz 50 liegt somit zwischen einem in den Anschlussraum 31 eingeführten elektrischen Leiter und der Klemmschraube 40, so dass er eine Beschädigung des elektrischen Leiters durch die Klemmschraube 40 verhindert.

Die Figuren 4 und 5 zeigen zwei perspektivische Ansichten, Figur 6 einen Längsschnitt durch ein drittes Ausführungsbeispiel der Anschlussklemme 10. Gleiche Teile sind wiederum mit gleiche Bezugsziffern wie bei dem ersten Ausführungsbeispiel gemäß der Figuren 1 und 2 bezeichnet.

Die vorliegende Anschlussklemme 10 unterscheidet sich von dem ersten Ausführungsbeispiel der Anschlussklemme 10 im Wesentlichen dadurch, dass der elektrische Kontakt des Klemmkörpers 30 nicht durch die Lötpin 36, sondern durch eine SMD-Fläche 37 gebildet ist. Diese liegt im Wesentlichen in der Bodenfläche 20a des Gehäuses 20. Die Anschlussklemme 10 kann somit besonders einfach auf einer entsprechenden Leiterplatte montiert werden, wobei jedoch eine zuverlässige Isolierung der Anschlussklemme 10 gegeben ist.

Wie Figur 5 zu entnehmen ist, weist das Gehäuse 20 in der Rückseite 20d ausgehend von der Bodenfläche 20a zwei Schlitze 27 auf. Die Schlitze 27 ermöglichen ein einfacheres Einschieben des Klemmkörpers 30 in das Gehäuse 20, da sich das Gehäuse 20 entlang der Schlitze 27 geringfügig verformen, insbesondere aufweiten kann, so dass der Klemmkörper 30 einfach in das Gehäuse 20, insbesondere zur Überwindung des aus den Rasthaken 26 gebildeten Rastmechanismusses eingeschoben werden kann.

Selbstverständlich kann der Drahtschutz 50 gemäß dem zweiten Ausführungsbeispiel gemäß Figur 3 auch bei dem dritten Ausführungsbeispiel verwendet werden. Gleichfalls kann das Gehäuse 20 gemäß dem ersten Ausführungsbeispiel, welches in den Figuren 1 und 2 dargestellt ist, ebenfalls Schlitze in der Rückseite 20d aufweisen. Weiterhin kann auch jedes Gehäuse 20 in der Ausnehmung 23 zusätzliche Rippen aufweisen.

### Bezugszeichenliste

- 10: Anschlussklemme

- 20: Gehäuse
- 20a: Bodenfläche
- 20b: Oberseite
- 20c: Vorderseite
- 20d: Rückseite

- 21: Einführöffnung
- 22: Klemmkörperaufnahme
- 23: Ausnehmung
- 24: Einschuböffnung
- 25: Öffnung
- 26: Rasthaken
- 27: Schlitz

- 30: Klemmkörper
- 31: Anschlussraum
- 32: Gewindebohrung
- 36: Lötpin
- 37: SMD-Fläche

- 40: Klemmschraube
- 41: Schraubenkopf

- 50: Drahtschutz

## Patentansprüche

1. Elektrische Anschlussklemme (10) mit einem isolierenden einstückigen Gehäuse (20) und mit einem darin einsetzbaren Klemmkörper (30), wobei das Gehäuse (20) eine Bodenfläche (20a), eine Oberseite (20b), eine Vorderseite (20c) und eine Rückseite (20d) sowie eine Klemmkörperaufnahme (22) aufweist, wobei in der Vorderseite (20c) eine Einführöffnung (21) für einen elektrischen Leiter angeordnet ist, wobei die Bodenfläche (20d) als einseitige Einschuböffnung (24) für den Klemmkörper (30) ausgebildet ist, wobei der Klemmkörper in die Klemmkörperaufnahme (22) einsetzbar ist und einen Anschlussraum (31) für den elektrischen Leiter aufweist, welcher sich im in das Gehäuse (20) eingesetzten Zustand des Klemmkörpers (30) an die Einführöffnung (21) anschließt, wobei der Klemmkörper (30) eine Gewindebohrung (32) aufweist, in welcher eine Klemmschraube (40) zur Klemmung eines in den Anschlussraums (31) geführten elektrischen Leiters eingesetzt ist, wobei die Klemmkörperaufnahme (22) eine Ausnehmung (23) aufweist, in welcher die Klemmschraube (40) mit ihrem Schraubenkopf (41) zu liegen kommt, wobei der Klemmkörper (30) wenigstens einen elektrischen Kontakt zur Herstellung einer elektrisch leitenden Verbindung zwischen einem in den Anschlussraum (31) des Klemmkörpers (30) eingeschobenen elektrischen Leiter und einer Leiterplatte aufweist, wobei der elektrische Kontakt durch die Bodenfläche (20a) des Gehäuses (20) zugänglich ist, wobei an dem Gehäuse (20) im Bereich der Bodenfläche (20a) wenigstens ein Rasthaken (26) angeordnet ist, über welchen das Gehäuse (20) nach Aufschieben auf den Klemmkörper (30) an dem Klemmkörper (30) befestigbar ist.

2. Anschlussklemme nach Anspruch 1,
**dadurch gekennzeichnet, dass** der Rasthaken (26) in eine an dem Klemmkörper (30) ausgebildete Rastausnehmung eingereift.

3. Anschlussklemme nach einem der vorhergehenden Ansprüche,
**dadurch gekennzeichnet, dass** in einer an die Bodenfläche (20a) des Gehäuses (20) angrenzenden Rückseite (20d) des Gehäuses (20) ausgehend von der Bodenfläche (20a) wenigstens ein, vorzugsweise zwei Schlitze (27) angeordnet sind.

4. Anschlussklemme nach einem der vorhergehenden Ansprüche,
**dadurch gekennzeichnet, dass** die Klemmkörperaufnahme (22) eine Ausnehmung (23) für die Klemmschraube (40) aufweist, in welcher Rippen angeordnet sind, die zumindest teilweise an der Klemmschraube (40) anliegen.

5. Anschlussklemme nach einem der vorhergehenden Ansprüche,
**dadurch gekennzeichnet, dass** in der der Bodenfläche (20a) des Gehäuses (20) gegenüberliegenden Oberseite (20b) eine Öffnung (25) angeordnet ist, durch welche die Klemmschraube (40) zugänglich ist.

6. Anschlussklemme nach Anspruch 5,
**dadurch gekennzeichnet, dass** der Durchmesser der Öffnung (25) kleiner ist als der Durchmesser der Klemmschraube (40).

7. Anschlussklemme nach einem der vorhergehenden Ansprüche,
**dadurch gekennzeichnet, dass** der elektrische Kontakt des Klemmkörpers (30) als Kontaktpin, insbesondere als Lötpin (36), oder als SMD-Fläche (37) ausgebildet ist.

## Claims

1. Electrical connecting terminal (10) having an insulating, one-piece housing (20) and having a clamp body (30) which can be inserted therein, wherein the housing (20) has a bottom face (20a), a top (20b), a front side (20c) and a rear side (20d) and also a clamp body receptacle (22), wherein an insertion opening (21) for an electrical conductor is arranged in the front side (20c), wherein the bottom face (20d) is designed as a one-sided push-in opening (24) for the clamp body (30), wherein the clamp body can be inserted into the clamp body receptacle (22) and has a connecting space (31) for the electrical conductor, which connecting space adjoins the insertion opening (21) in the state where the clamp body (30) is inserted in the housing (20), wherein the clamp body (30) has a threaded bore (32) in which a clamping screw (40) is inserted for clamping an electrical conductor that is guided into the connecting space (31), wherein the clamp body receptacle (22) has a recess (23) in which the clamping screw (40) comes to lie with its screw head (41), wherein the clamp body (30) has at least one electrical contact for establishing an electrically conductive connection between an electrical conductor pushed into the connecting space (31) of the clamp body (30) and a printed circuit board, wherein the electrical contact is accessible through the bottom face (20a) of the housing (20), wherein at least one latching hook (26) is arranged on the housing (20) in the region of the bottom face (20a), via which latching hook the housing (20) can be fastened to the clamp body (30) after being pushed onto the clamp body (30).

2. Connecting terminal according to claim 1, **characterized in that** the latching hook (26) engages in a latching recess formed on the clamp body (30).

3. Connecting terminal according to any of the preceding claims, **characterized in that**, starting from the bottom face (20a), at least one, preferably two slots (27) are arranged in a rear side (20d) of the housing (20) adjoining the bottom face (20a) of the housing (20).

4. Connecting terminal according to any of the preceding claims, **characterized in that** the clamp body receptacle (22) has a recess (23) for the clamping screw (40), in which ribs which bear at least partially against the clamping screw (40) are arranged.

5. Connecting terminal according to any of the preceding claims, **characterized in that** an opening (25), through which the clamping screw (40) is accessible, is arranged in the top (20b) located opposite the bottom face (20a) of the housing (20).

6. Connecting terminal according to claim 5, **characterized in that** the diameter of the opening (25) is smaller than the diameter of the clamping screw (40).

7. Connecting terminal according to any of the preceding claims, **characterized in that** the electrical contact of the clamp body (30) is designed as a contact pin, in particular as a solder pin (36), or as an SMD surface (37).

## Revendications

1. Borne de connexion électrique (10) comprenant un boîtier isolant (20) en une seule pièce, et un corps de serrage (30) pouvant être introduit dans ce boîtier, dans laquelle le boîtier (20) comprend une surface de fond (20a), une face supérieure (20b), une face avant (20c) et une face arrière (20d) ainsi qu'un logement de réception du corps de serrage (22), une ouverture d'introduction (21) d'un conducteur électrique est située dans la face avant (20c), la surface de fond (20d) est réalisée sous la forme d'une ouverture d'enfichage unilatérale (24) du corps de serrage (30), le corps de serrage peut être introduit dans le logement du corps de serrage (22), et comporte un volume de connexion (31) du conducteur électrique qui se raccorde à l'ouverture d'introduction (21) lorsque le corps de serrage (30) est introduit dans le boîtier (20), le corps de serrage (30) comprend un perçage filetée (32) dans lequel est introduite une vis de serrage (40) pour permettre le serrage d'un conducteur électrique introduit dans le volume de connexion (31), le logement de réception du corps de serrage (22) comprend un évidement (23) dans lequel vient s'appliquer la vis de serrage (40) par sa tête de vis (41), le corps de serrage (30) comprend au moins un contact électrique pour l'obtention d'une liaison électriquement conductrice entre un conducteur électrique poussé dans le volume de connexion (31) du corps de serrage (30), et une plaquette de circuit imprimé le contact électrique est accessible par la surface de fond (20a) du boîtier (20), sur le boîtier (20) dans la zone de la surface de fond (20a) est positionné au moins un crochet d'encliquetage (26) par l'intermédiaire duquel le boîtier (20) peut être fixé sur le corps de serrage (30) après translation sur le corps de serrage (30).

2. Borne de connexion conforme à la revendication 1,
**caractérisée en ce que**
le crochet d'encliquetage (26) vient en prise dans un évidement d'encliquetage formé sur le corps de serrage (30).

3. Borne de connexion conforme à l'une des revendications précédentes,
**caractérisée en ce que**
dans la face arrière (20d) du boîtier (20) au voisinage de la surface de fond (20a) de ce boîtier (20), il est prévu au moins une fente, de préférence deux fentes (27), partant de la surface de fond (20a).

4. Borne de connexion conforme à l'une des revendications précédentes,
**caractérisée en ce que**
le logement de réception (22) du corps de serrage comprend un évidement (23) pour la vis de serrage (40) dans lequel sont positionnées des nervures qui s'appliquent au moins partiellement contre la vis de serrage (40).

5. Borne de connexion conforme à l'une des revendications précédentes,
**caractérisée en ce que**
dans la face supérieure (20b) située à l'opposé de la surface de fond (20a) du boîtier (20) est positionnée une ouverture (25) par laquelle la vis de serrage (40) est accessible.

6. Borne de connexion conforme à la revendication 5,
**caractérisée en ce que**
le diamètre de l'ouverture (25) est inférieur au diamètre de la vis de serrage (40).

7. Borne de connexion conforme à l'une des revendications précédentes,
**caractérisée en ce que**
le contact électrique du corps de serrage (30) est réalisé sous la forme d'une broche de contact, en particulier d'une broche de brasage (36) ou d'une surface SMD (37).
